# EUROPÄISCHE PATENTSCHRIFT

(11) **EP 1 834 804 B1**
(45) Veröffentlichungstag und Bekanntmachung des Hinweises auf die Patenterteilung: **25.08.2010**
(21) Anmeldenummer: 07004990.3
(22) Anmeldetag: 10.03.2007
(51) Int. Cl.: B42C 11/00, B42C 7/00, B42C 19/00

(54) **Verfahren und Vorrichtung zum Anlegen eines Umschlags**
Method and device for applying a cover
Procédé et dispositif destinés à l'installation d'une enveloppe

(30) Priorität: 13.03.2006 DE 102006011430
(43) Veröffentlichungstag der Anmeldung: 19.09.2007
(73) Patentinhaber: Kolbus GmbH & Co. KG, 32369 Rahden (DE)
(72) Erfinder: Rygol, Dirk, 49074 Osnabrück (DE); von Freden, Christoph, 27252 Schwafördern (DE); Walther, Andreas, 31655 Stadthagen (DE)

(56) Entgegenhaltungen:
- DE-A1- 10 024 068
- GB-A- 1 543 837
- US-A- 3 206 349
- US-A- 3 454 694
- US-A- 3 953 056

## Beschreibung

Die vorliegende Erfindung betrifft ein Verfahren nach dem Oberbegriff des Anspruchs 1 und eine Vorrichtung nach dem Oberbegriff des Anspruchs 13.

In einem Klebebinder zum Herstellen von klebegebundenen Büchern, Broschuren oder Magazinen werden zusammengetragene Blätter oder Falzbogen in Buchblockzangen eines Transportsystems mit einem definierten Aushang transportiert und durch Auftragen eines Klebstoffs auf den bearbeiteten Blockrücken zu einem Buch- oder Broschurenblock verbunden. Mit einer Umschlaganlege- und -anpresseinrichtung erfolgt das Verbinden eines gerillten Umschlags mit dem Buch- oder Broschurenblock, wobei der Umschlag während der kontinuierlichen Bewegung des Buch- oder Broschurenblocks an den Blockrücken sowie angrenzende Seitenbereiche gepresst wird.

Sammelhefter dienen der Herstellung drahtrückstichgehefteter Magazine und Zeitschriften. Ineinander gesteckt gesammelte Falzbogen werden gemeinsam mit einem Umschlag von außen nach innen durch den Rücken mit Drahtklammern formschlüssig verbunden. Der Umschlag wird zuvor über einen Umschlagfalzanleger der Falzbogenkollektion zugeführt, indem der Umschlag gefalzt und taktsynchron auf eine die Falzbogenkollektion transportierende Sammelkette abgelegt wird.

Je nach Art der Bereitstellung bzw. Bevorratung der Umschläge gibt es Umschlaganleger als Flachstapelanleger, Stehendbogenanleger oder Schuppenanleger. Allen gemein ist, dass die Umschläge stapelweise von Hand in die Magazine bzw. auf die Schuppenanlegebänder geladen werden müssen. Für ein zügiges und einwandfreies Beladen sind Geschick und Erfahrung im Umgang mit den großflächigen Umschlagbogen erforderlich. Bei Klebebindem und Sammelheftern im oberen Leistungsbereich muss dabei meist eine Arbeitskraft allein für das Beladen der Umschlaganleger abgestellt werden.

Beim Vereinzeln der Umschläge im Umschlaganleger kann es mitunter zu Fehl- oder Doppelabzügen kommen, ein Problem das bei besonders ausgeführten Umschlägen, wie Umschlägen mit eingeschlagenen Klappen, aufgeklebten Beilagen, Perforierungen oder Ausstanzungen oder Umschlägen gebildet aus zwei, über einen Fälzelstreifen miteinander flachgeklebten Vorsätzen, sogenannten Combined Endsheets, verstärkt auftritt und seine Ursache häufig in verlagerten oder aneinanderhaftenden Umschlägen hat. Das Beheben solcher Störungen und dadurch induzierter Folgestörungen an anderen Stellen des Klebebinders bzw. Sammelhefters ist mit nicht unerheblichen Zeitaufwänden verbunden und reduziert die Nettoleistung der Klebebinde- bzw. Sammelheftanlage.

Nachteilig ist außerdem, dass die auf Planschneidem auf das gewünschte Format zugeschnittenen Umschläge Maß- und Winkelabweichungen aufweisen können, welche am Endprodukt in einer ungenauen Position des Umschlags zum Buchblock resultieren.

In der Schrift US 3,939,056 ist eine Vorrichtung offenbart, bei der aus einer von einer Rolle abgezogenen Kunststoff-Materialbahn Deckelstücke abgelöst werden, um sie später mit einem Buchblock zu verbinden. Die Deckelstücke werden zunächst abgelegt, um sie später einer Buchbindemaschine zuzuführen. In der Schrift DE 100 24 068 ist beschrieben, wie ein Buch- oder Broschurenblock zentriert in einen Umschlag eingehängt werden kann. Die Schrift GB 1 543 837 befasst sich mit der Herstellung eines Umschlags. In keiner dieser Schriften wird dargelegt, wie die Zuführung der Deckelstücke zu einer Buchbindemaschine verbessert werden kann.

Der vorliegenden Erfindung liegt die Aufgabe zugrunde, für ein gattungsgemäßes Verfahren und eine gattungsgemäße Vorrichtung vorzuschlagen, wie ein zuverlässiges und einwandfreies Zuführen der Umschläge zu den Innenteilen ermöglicht wird das einen geringen Bedienungsaufwand erfordert.

Dies wird durch die Erfindung in überraschend einfacher Weise für das gattungsgemäße Verfahren durch die kennzeichnenden Merkmale des Anspruchs 1 und für die gattungsgemäße Vorrichtung durch die kennzeichnenden Merkmale des Anspruchs 13 erreicht. Der einzelne Umschlagbogen wird erst vor dem Zusammenführen mit dem Innenteil durch Abtrennen von der Umschlagbahn geschaffen. Der Vorgang des Abtrennens ist dabei wesentlich funktionssicherer und produktschonender als das Vereinzeln der Umschläge aus einem Stapelvorrat, mit der Folge deutlich geringerer Störungen wegen z.B. fehlender oder doppelter Umschläge in der Umschlagzuführung.

Es entfällt das manuelle Beladen der Magazine bzw. Schuppenanlegebänder mit Stapeln aus schwierig zu handhabenden großflächigen Umschlägen. Zudem können auf einer Rolle wesentlich mehr Umschläge gespeichert werden als in einem Stapel, sodass sich deren Handhabung und Bereitstellung am Umschlaganleger nochmals vereinfachen und eine separate Bedienperson für den Umschlaganleger nicht mehr erforderlich ist.

Das Zuschneiden der Umschläge im Planschneider entfällt. Die Umschläge werden mit hoher Genauigkeit während der Umschlagzuführung im Klebebinder hergestellt. Die Herstellung, Handhabung und Zwischenlagerung der aufgerollten Umschlagsbahn ist zudem mit verringerten Aufwänden verbunden.

Gemäß einer bevorzugten Ausbildungsform des Verfahrens wird die Umschlagbahn nach dem Abrollen bedruckt. Insbesondere einfache, z.B. unifarbene Umschläge können ohne dem Einsatz einer separaten Druckmaschine schnell und kostengünstig mit dem gewünschten Inhalt hergestellt werden. Grundsätzlich ermöglicht das Verfahren aber auch die unmittelbare Herstellung von aufwändig gestalteten, farbig bedruckten Umschlägen am Klebebinder.

Bevorzugte Weiterausgestaltungen des erfindungsgemäßen Verfahrens bezüglich zusätzlicher Bearbeitungen ergeben sich aus den Unteransprüchen 3 bis 7. Sie sind geprägt von der Erkenntnis, dass die weiteren Bearbeitungen und Veredelungen wesentlich zuverlässiger und produktschonender an der endlosen Umschlagbahn durchführbar sind als an einem einzelnen Umschlagbogen.

Eine bevorzugte Ausführungsform gemäß Anspruch 8 sieht vor, dass die sogenannten Combined Endsheets unmittelbar vor ihrem Zusammenführen mit dem Buchblock durch Abrennen von einer kombinierten Vorsatzbogenbahn abgetrennt werden.

Gemäß Anspruch 9 erfolgt das Abtrennen des Umschlagbogens erst unmittelbar vor dem Zusammenbringen mit dem Innenteil. Die abgetrennten Umschlagbogen gelangen über eine relativ kurze Förderstrecke direkt zum Ort des Zusammenfügens.

Mit Vorteil werden gemäß Anspruch 10 die abgetrennten Umschlagbogen in einem Magazin gepuffert. Die Anzahl gepufferter Umschlagbogen kann dabei so gering gehalten werden, dass ein zuverlässiges Vereinzeln der Umschlagbogen im Gegensatz zu den Magazinen der aus dem Stand der Technik bekannten Umschlaganleger noch gegeben ist. Die Pufferung ermöglicht das kontinuierliche und gleichmäßige Abwickeln der Umschlagbahn, unabhängig potenziell auftretender Leistungsschwankungen am Klebebinder bzw. am Sammelhefter.

Die Ansprüche 11 und 12 geben schließlich bevorzugte Anwendungen des erfindungsgemäßen Verfahrens in einem Klebebinder bzw. in einem Sammelhefter an.

Bei der in Anspruch 13 angegebenen Vorrichtung zur Durchführung der Verfahren sind eine der Umschlaganlegevorrichtung vorgeordnete Abrolleinrichtung zum Abrollen einer Umschlagbahn von einer Rolle, und ein Querschneider zum Abtrennen eines Umschlagbogens von der Umschlagbahn vorgesehen. Abrolleinrichtungen und Querschneider sind bekannte Einrichtungen in der Papierbahnverarbeitung und verfügen aufgrund ihrer einfachen Wirkprinzipien über eine hohe Zuverlässigkeit. Weitere Vorrichtungsmerkmale ergeben sich aus den weiteren abhängigen Ansprüchen.

Die Merkmale der vorliegenden Erfindung werden in der folgenden Beschreibung bevorzugter Ausführungsformen der Erfindung anhand der beigefügten, nachstehend aufgeführten Zeichnungen näher erläutert. In jeweils vereinfachter perspektivischer Teilansicht zeigen
- **Fig. 1**: einen Klebebinder mit einer Umschlagzuführung zur Herstellung einer einfachen Broschur mit einem zwei- oder vierfach gerillten Umschlag;
- **Fig. 2**: einen Klebebinder mit einer Umschlagzuführung zur Herstellung von Lay-Flat- Broschuren mit innen am Umschlag anklebten Werbekarten;
- **Fig. 3**: einen Klebebinder mit einer Umschlagzuführung zur Herstellung von klebegebundenen Buchblocks unter Verwendung von Combined Endsheets;
- **Fig. 4**: einen Klebebinder mit einer Umschlagzuführung zur Herstellung von Broschuren mit eingeschlagenen Umschlagklappen.

Die Figuren zeigen jeweils eine Teilansicht eines Klebebinders 1, der ein Transportsystem 16 mit einer Vielzahl von in einer geschlossenen, ovalförmigen Umlaufbahn kontinuierlich bewegbaren und antriebsmäßig miteinander verbundenen Buchblockzangen 17 aufweist, mit einer Einfuhr zum Zuführen der aus Falzbogen zusammengetragenen Buchblocks 2 zu den Buchblockzangen 17 und mit einer Ausfuhr zum Ausführen der klebegebundenen Broschuren 14 oder Buchblocks 15.

Entlang einer ersten geradlinigen Förderstrecke des Transportsystems 16 sind Einrichtungen zur Rückenbearbeitung 18, zur Rückenbeleimung 19 und zur Seitenbeleimung 20 der Buchblocks 2 angeordnet. Entlang der zweiten geradlinigen Förderstrecke befinden sich eine Umschlagzuführung 23 a, b, c oder d und wenigstens eine Umschlaganpressvorrichtung 24, zum Anpressen eines Umschlag 10, 11, 12 oder 13 an den beleimten Buchblockrücken des Buchbocks 2.

Erfindungsgemäß weist die Umschlagzuführung 23 a, b, c bzw. d eine Abrolleinrichtung 30 zum Abrollen einer Umschlagbahn 4 auf, wobei die Umschlagbahn 4 von einem Abzugswalzenpaar 31 von der in der Abrolleinrichtung 30 aufgenommenen Umschlagrolle 3 abgezogen wird. Direkt hinter dem Abzugswalzenpaar ist erfindungsgemäß ein Querschneider 35 angeordnet, zum Abtrennen eines Umschlags 10, 11, 12 oder 13 von der Umschlagbahn 4.

Der abgetrennte Umschlag 10, 11, 12 oder 13 wird an einen Umschlagförderer 21, bestehend aus zwei parallel nebeneinander liegenden Förderriemen 21 a mit Mitnehmern 21 b, übergeben und von diesem bis zu einer Andrückrolle 22 transportiert, die den Umschlag 10,11,12 oder 13 an den Buchblockrücken drückt. Anstelle der Andrückrolle 22 kann auch eine Andrücktisch Verwendung finden. Unmittelbar hinter der Andrückrolle 22 befindet sich die Umschlaganpresseinrichtung 24, die den Umschlag 10, 11, 12 oder 13 mit umlaufenden Andrückschienen von unten und seitlich an den Buchblockrücken andrückt.

Eine erste in Fig. 1 dargestellte Ausführungsform 23 a der Umschlagzuführung weist zusätzlich zu der Abrolleinrichtung 30, dem Abzugswalzenpaar 31 und dem Querschneider 35, ein Tänzerwalzensystem 32 und eine Rilleinrichtung 34 mit rotativen Rillwerkzeugen 34 a auf und ermöglicht die Bereitstellung und Zuführung von einfachen, zwei- oder vierfach gerillten Umschlägen 10.

Das Rillen der Umschläge erfolgt an der quasi endlosen Umschlagbahn 4, wobei durch das Tänzerwalzensystem 32 ein kontinuierlicher Transport der Umschlagbahn 4 unabhängig potenziell auftretender Leistungsschwankungen am Klebebinder gegeben ist. Dadurch dass einzelne Umschläge nicht mehr mit ihrer vorlaufenden Kante in die Rillwerkzeuge einlaufen, erfolgt das Rillen der Umschläge produktschonend und von hoher Qualität.

Eine zweite Ausführungsform 23 b der Umschlagzuführung ist in Fig. 2 dargestellt und weist neben der Rilleinrichtung 34, einen Druckkopf 36 als Druckeinrichtung, eine Längsbeschnitteinrichtung 33 mit Rotationsmessern 33 a, einen Kartenkleber 37 als Beilagenanklebeeinrichtung und eine Fälzeleinrichtung 38 auf. Die Umschlagzuführung 23 b ermöglicht die Bereitstellung und Zuführung von Umschlägen 11 mit innen im Rückenbereich aufgeklebten Fälzelstreifen 5 und innen auf einer Umschlagseite anklebten Werbekarten 6, zur Herstellung von z.B. Lay-Flat-Broschuren.

In der nicht näher dargestellten Fälzeleinrichtung 38 wird der Fälzelstreifen 5 von einer Fälzelrolle 5 a abgewickelt, mit einer Leimdüse 38 a beleimt und auf die Umschlagbahn 4 geklebt. Der ebenfalls nicht näher dargestellte Kartenkleber 37 entnimmt die Werbekarte 6 einem Stapel 6 a und legt sie, mit einer Leimspur versehen, in definierten, der späteren Umschlaghöhe entsprechenden Abständen auf die Umschlagbahn 4 ab.

Mit der Längsbeschnitteinrichtung 33 ist es möglich, in Einheitsbreiten bereitgestellte, neutrale Umschlagsbahnen 4 auf die jeweils für die Broschur erforderliche aufgeschlagenen Umschlagbreite zu beschneiden. Mit der Druckstation 36 kann eine solche neutrale Umschlagsbahn 4 mit auf die herzustellende Broschur bezogenem Inhalt bedruckt werden.

Zur Ermöglichung eines kontinuierlichen und gleichmäßigen Abwickelns der Umschlagbahn 4, unabhängig potenziell auftretender Leistungsschwankungen am Klebebinder, ist die Umschlagzuführung 23 b mit einem Puffermagazin 39 ausgestattet, in das die vom Querschneider 36 abgetrennten Umschläge 11 abgegeben werden. Dadurch dass nur eine begrenzte Anzahl Umschläge 11 zwischengespeichert werden muss, weist der Umschlagstapel nur eine geringe Stapelhöhe und eine geringe Stapellast auf, sodass es nicht zu Verlagerungen und/oder Aneinanderhaftungen zwischen den Umschlägen 11 kommt, die ein zuverlässiges Vereinzeln der Umschläge 11 aus dem Puffermagazin 39 behindern würden.

In Fig. 3 ist eine dritte Ausführungsform 23 c der Umschlagzuführung dargestellt. Sie ermöglicht die Bereitstellung und Zuführung von sogenannten Combined Endsheets 12, bestehend aus zwei parallel zueinander angeordneten und mit einem Fälzelstreifen 5 flachgeklebten Vorsatzblättern, zur Herstellung von gefälzelten und mit Vorsatzblättern versehenen Buchblocks 15.

Die Vorsatzblätter werden auseinandergefaltet als doppelt breite Bahn in der Abrolleinrichtung 30 abgerollt und mittels eines Längsteilers 40 in zwei Teilbahnen aufgeteilt, die im weiteren Bahnverlauf mit einer Bahnfalteinrichtung 41 zu Vorsatzbogenbahnen 7 umgefaltet werden. Mit einer unterhalb des Bahnverlaufs angeordneten Fälzeleinrichtung 38 werden die beiden, in einem definierten Abstand zueinander liegenden Vorsatzbogenbahnen 7 zu einer kombinierten Vorsatzbogenbahn 8 flachgeklebt, von der anschließend mit dem Querschneider 35 Combined Endsheets 12 in gewünschter Formathöhe abtrennbar sind.

Eine vierte Ausführungsform 23 d der Umschlagzuführung ist in Fig. 4 angegeben. Sie weist zusätzlich zur ersten, in Fig. 1 dargestellten Ausführungsform 23 a eine Klappenrill- und - einschlagvorrichtung 42 auf und ermöglicht die Bereitstellung und Zuführung von Klappenumschlägen 13, bei denen die Umschlagklappen eingeschlagen sind. Das endlose Rillen der Klappenfalze und das Umfalten der Umschlagklappen an der endlosen Umschlagbahn 4 ist hierbei besonders vorteilhaft.

Die beschriebenen Ausführungsformen der Erfindung beziehen sich auf die Umschlagzuführung 23 a, b, c, d in einem Klebebinder 1. Es wird hier ausdrücklich darauf verwiesen, dass das erfindungsgemäße Verfahren auch an Sammelheftern Verwendung finden kann, wobei mit einer vor dem Querschneider angeordneten einfachen Rilleinrichtung der Umschlagrückenfalz geschaffen wird und die Umschlagseiten nach dem Abtrennen des Umschlags nach unten umfaltbar sind.

### Bezugszeichenliste

- **1**: Klebebinder
- **2**: Buchblock
- **3**: Umschlagrolle
- **4**: Umschlagbahn
- **5**: Fälzelstreifen
- **5 a**: Fälzelrolle
- **6**: Werbekarte
- **6 a**: Stapel Werbekarten
- **7**: Vorsatzbogenbahn
- **8**: kombinierte Vorsatzbogenbahn
- **10**: Umschlag, einfach
- 11: Umschlag, gefälzelt, mit Werbekarte
- **12**: Combined Endsheet
- **13**: Klappenumschlag
- **14**: Broschur
- **15**: Buchblock, gefälzelt, mit Vorsätzen
- **16**: Transportsystem
- **17**: Buchblockzange
- **18**: Rückenbearbeitung
- **19**: Rückenbeleimung
- **20**: Seitenbeleimung
- **21**: Umschlagförderer
- **21 a**: Förderriemen
- **21 b**: Mitnehmer
- **22**: Andrückrolle
- **23**: Umschlagzuführung (23 a bis d)
- **24**: Umschlaganpresseinrichtung

- **30**: Abrolleinrichtung
- **31**: Abzugswalzenpaar
- **32**: Tänzelwalzensystem
- **33**: Längsbeschnitteinrichtung
- **33 a**: Rotationsmesser
- **34**: Rilleinrichtung
- **34 a**: Rillwerkzeug
- **35**: Querschneider
- **36**: Druckkopf
- **37**: Kartenkleber
- **38**: Fälzeleinrichtung
- **38 a**: Leimdüse
- **39**: Puffermagazin
- **40**: Längsteiler
- **41**: Bahnfalteinrichtung
- **42**: Klappenrill- u. -einschlagvorrichtung

## Patentansprüche

1. Verfahren zum Anlegen eines Umschlags (10,11,12,13) bei der Herstellung von klebegebundenen oder drahtgehefteten Büchern, Broschuren, Magazinen oder dgl. Druckprodukten (14, 15), mit einem Innenteil (2) bestehend aus einer Kollektion von Falzbogen, Lagen und/oder Einzelblättern und einem Umschlag (10, 11, 12, 13), welcher um das Innenteil (2) gelegt und mit diesem verbunden wird, **dadurch gekennzeichnet, dass** eine Rolle (3) einer aufgewickelten Umschlagbahn (4) bereitgestellt, die Umschlagbahn (4) abgerollt, der einzelne Umschlagbogen (10, 11, 12, 13) erst vor dem Zusammenführen mit dem Innenteil (2) durch Abtrennen von der Umschlagbahn (4) mittels eines Querschneiders (35) geschaffen und ein abgetrennter Umschlagbogen (10, 11, 12, 13) in gewünschter Formathöhe dem Innenteil (2) zum Umlegen und Verbinden zugeführt wird.

2. Verfahren nach Anspruch 1, **dadurch gekennzeichnet, dass** die Umschlagbahn (4) nach dem Abrollen bedruckt wird.

3. Verfahren nach Anspruch 1 oder 2, **dadurch gekennzeichnet, dass** die abgerollte Umschlagbahn (4) wahlweise durch Beschichten, Rillen, Prägen, Stanzen und/oder Perforieren vorbehandelt wird.

4. Verfahren nach einem der Ansprüche 1 bis 3, **dadurch gekennzeichnet, dass** die abgerollte Umschlagbahn (4) durch einen ein- oder beidseitigen Beschnitt der Längsseiten auf die gewünschte Umschlagbreite verkleinert wird.

5. Verfahren nach einem der Ansprüche 1 bis 4, **dadurch gekennzeichnet, dass** Beilagen, wie Werbekarten (6), CD's oder dgl., auf die abgerollte Umschlagbahn (4) aufgebracht werden.

6. Verfahren nach einem der Ansprüche 1 bis 5, **dadurch gekennzeichnet, dass** ein Fälzelstreifen (5) längs auf die abgerollte Umschlagbahn (4) angeklebt wird.

7. Verfahren nach einem der Ansprüche 1 bis 6, **dadurch gekennzeichnet, dass** an der abgerollten Umschlagbahn (4) ein- oder beidseitig Umschlagklappen eingeschlagen werden.

8. Verfahren nach einem der Ansprüche 1 bis 7, **dadurch gekennzeichnet, dass** die Umschlagbahn (8) aus zwei parallel zueinander abgewickelten Materialbahnen (7) gebildet wird, dass beide Bahnen (7) gefalzt werden, und dass die beiden Bahnen (7) mit ihren Falzkanten in einem definierten Abstand einander zugewandt von einem Fälzelstreifen (5) zu einer kombinierten Vorsatzbogenbahn (8) flachgeklebt werden.

9. Verfahren nach einem der Ansprüche 1 bis 8, **dadurch gekennzeichnet, dass** der Umschlagbogen (10, 11, 12, 13) unmittelbar vor dem Zusammenbringen mit dem Innenteil (2) von der Umschlagbahn (4, 8) abgetrennt wird.

10. Verfahren nach einem der Ansprüche 1 bis 9, **dadurch gekennzeichnet, dass** Umschlagbogen (11) von der Umschlagbahn (4) abgetrennt und einem Magazin (39) zur Zwischenspeicherung zugeführt werden, wobei ein Umschlagbogen (11) aus dem Magazin (39) vereinzelt und dem Innenteil (2) zugeführt wird.

11. Verfahren nach einem der Ansprüche 1 bis 10, **dadurch gekennzeichnet, dass** das Verfahren in einem Klebebinder (1) zur Herstellung von klebegebundenen Buchblocks (15), Broschuren (14) oder Magazinen Verwendung findet.

12. Verfahren nach einem der Ansprüche 1 bis 10, **dadurch gekennzeichnet, dass** das Verfahren in einem Sammelhefter zur Herstellung von drahtrückstichgehefteten Einlagenbroschuren, wie Zeitschriften, Verwendung findet, wobei der Umschlagbogen nach dem Abtrennen von der Umschlagbahn im Wesentlichen mittig gefalzt wird.

13. Vorrichtung zur Herstellung von klebegebunden oder drahtgehefteten Büchern, Broschuren, Magazinen oder dgl. Druckprodukten (14, 15), mit einer Transporteinrichtung (16) für die zu einem Buchblock (2) als Innenteil der Druckprodukte gesammelten Falzbogen, Lagen und/oder Einzelblätter, und einer Umschlaganlegevorrichtung (21, 22) zum taktsynchronen Zuführen und Umlegen des Umschlags (10, 11, 12, 13) um den Buchblock (2), **dadurch gekennzeichnet, dass** die Vorrichtung eine Umschlagzuführung (23a, 23b, 23c, 23d) mit
a) einer Abrolleinrichtung (30) zum Abrollen einer Umschlagbahn (4),
b) einem Abzugswalzenpaar (31) zum Abziehen der in der Abrolleinrichtung (30) aufgenommenen Umschlagrolle (3),
c) einem hinter dem Abzugswalzenpaar (31) angeordneten Querschneider (35) zum Abtrennen eines Umschlags (10, 11, 12, 13) von der Umschlagbahn (4), und
d) einem Umschlagförderer (21) zum Transport des Umschlags (10, 11, 12, 13) zur Andrückrolle (22),
aufweist.

14. Vorrichtung nach Anspruch 13, **gekennzeichnet durch** eine der Abrolleinrichtung (30) nachgeordnete Druckeinrichtung (36) zum ein- oder beidseitigen Bedrucken der Umschlagbahn (4).

15. Vorrichtung nach Anspruch 13 oder 14, **gekennzeichnet durch** der Abrolleinrichtung (30) nachgeordnete Bearbeitungsstationen (34) zum Beschichten, Rillen, Prägen, Stanzen und/oder Perforieren der Umschlagbahn.

16. Vorrichtung nach einem der Ansprüche 13 bis 15, **gekennzeichnet durch** eine der Abrolleinrichtung (30) nachgeordnete Längsbeschnitteinrichtung (33) zum ein-oder beidseitigen Beschnitt der Längsseiten der Umschlagbahn (4).

17. Vorrichtung nach einem der Ansprüche 13 bis 16, **gekennzeichnet durch** eine der Abrolleinrichtung (30) nachgeordnete Beilagenanklebestation (37) zum Aufbringen von Beilagen, wie Werbekarten (6), CD's oder dgl., auf die Umschlagbahn (4).

18. Vorrichtung nach einem der Ansprüche 13 bis 17, **gekennzeichnet durch** eine der Abrolleinrichtung (30) nachgeordnete Fälzeleinrichtung (38) zum Ankleben eines Fälzelstreifens (5) auf die Umschlagbahn (4).

19. Vorrichtung nach einem der Ansprüche 13 bis 18, **gekennzeichnet durch** eine der Abrolleinrichtung (30) nachgeordnete Klappenrill- und -einschlagvorrichtung (42) zur Herstellung von ein- oder beidseitig eingeschlagen Umschlagklappen an der Umschlagbahn (4).

20. Vorrichtung nach einem der Ansprüche 13 bis 19, **gekennzeichnet durch** eine Abrolleinrichtung (30) zum Abrollen von zwei parallel zueinander liegenden Materialbahnen (7), **durch** Falteinrichtungen (41) zum Falzen der Materialbahnen (7) und **durch** eine Fälzeleinrichtung (38) zum Flachkleben der beiden Materialbahnen (7) mit einem Fälzelstreifen (5) zu einer kombinierten Vorsatzbogenbahn (8).

21. Vorrichtung nach einem der Ansprüche 13 bis 20, **gekennzeichnet durch** ein als Puffer für die Umschlagbogen (11) ausgebildetes Magazin (39) zwischen dem Querschneider (35) und der Umschlaganlegevorrichtung (21, 22).

22. Vorrichtung nach einem der Ansprüche 13 bis 21, **dadurch gekennzeichnet, dass** die Abrolleinrichtung (30), der Querschneider (35) und die Umschlaganlegevonichtung (21,22) an einem Klebebinder(1) angeordnet sind, mit einer Transporteinrichtung (16) bestehend aus einer Vielzahl von in einer geschlossenen Umlaufbahn kontinuierlich bewegbaren und antriebsmäßig miteinander verbundenen Buchblockzangen (17).

## Claims

1. A method for feeding a cover (10, 11, 12, 13) in the production of perfect-bound or saddle-stitched books, brochures, magazines or a similar printed products (14, 15) featuring an inner part (2) that consists of a collection of folded sections, layers and/or individual sheets and a cover (10, 11, 12, 13) that is placed around the inner part (2) and connected thereto, **characterized in that** a roll (3) consisting of a wound-up cover web (4) is supplied, that the cover web (4) is unwound, that a single cover sheet (10, 11, 12, 13) is newly created by separating it from the cover web (4) by a cross cutter (35) just before it is joined with the inner part (2), and that a single cover sheet (10, 11, 12, 13) with the desired format height is fed to the inner part (2) in order to be placed around the inner part and connected thereto.

2. The method according to Claim 1, **characterized in that** the cover web (4) is printed after it is unwound.

3. The method according to Claim 1 or 2, **characterized in that** the unwound cover web (4) is selectively pre-treated by means of coating, scoring, embossing, punching and/or perforating.

4. The method according to one of Claims 1 to 3, **characterized in that** the unwound cover web (4) is reduced to the desired cover width by trimming the cover web on one or both sides.

5. The method according to one of Claims 1 to 4, **characterized in that** supplements such as advertising cards (6), CDs or the like are applied on the unwound cover web (4).

6. The method according to one of Claims 1 to 5, **characterized in that** a lining strip (5) is glued along the unwound cover web (4).

7. The method according to one of Claims 1 to 6, **characterized in that** cover flaps are folded in on one or both sides of the unwound cover web (4).

8. The method according to one of Claims 1 to 7, **characterized in that** the cover web (8) consists of two material webs (7) that are unwound parallel to one another, **in that** both webs (7) are folded, and **in that** the two webs (7) are flatly glued into a combined end sheet web (8) by means of a lining strip (5) while their folded edges face one another at a defined distance from one another.

9. The method according to one of Claims 1 to 8, **characterized in that** the cover sheet (10, 11, 12, 13) is separated from the cover web (4, 8) shortly before it is combined with the inner part (2).

10. The method according to one of Claims 1 to 9, **characterized in that** cover sheets (11) are separated from the cover web (4) and fed to a magazine (39) in order to be intermediately stored, wherein a cover sheet (11) is decollated from the magazine (39) and fed to the inner part (2).

11. The method according to one of Claims 1 to 10, **characterized in that** the method is utilized in an adhesive binder (1) for producing perfect-bound book blocks (15), brochures (14) or magazines.

12. The method according to one of Claims 1 to 10, **characterized in that** the method is utilized in a gather-stitcher machine for producing insert brochures such as journals that are saddle-stitched with wire, wherein the cover sheet is essentially folded centrally after this separation from the cover web.

13. A device for producing perfect-bound or saddle-stitched books, brochures, magazines or similar printed products (14, 15), comprising a transport device (16) for the folded sections, layers and/or individual sheets that are gathered into a book block (2) forming the inner part of the printed products, and a cover feed device (21, 22), for supplying and placing the covers (10, 11, 12, 13) in a synchronous cycle around the book block (2), **characterized in, that** the device comprises a cover feed device (23a, 23b, 23c, 23d) with
a) an unwinding device (30) for unwinding the cover web (4),
b) a pair of pull off rollers (31) for pulling off a roll (3) accommodated in the unwinding device (30),
c) a cross cutter (35) arranged behind the pair of pull off rollers (31) for separating a cover sheet (10, 11, 12, 13) from the cover web (4), and
d) a cover feed device (21) for the transport of the cover sheet (10, 11, 12, 13) to the pressing roller (22).

14. The device according to Claim 13, **characterized in** a printing device (36) that is arranged downstream of the unwinding device (30) and serves for printing the cover web (4) on one or both sides.

15. The device according to Claim 13 or 14, **characterized in** processing stations (34) that are arranged downstream of the unwinding device (30) and serve for coating, scoring, embossing, punching and/or perforating the cover web.

16. The device according to one of Claims 13 to 15, **characterized in** a longitudinal trimming device (33) that is arranged downstream of the unwinding device (30) and serves for trimming one or both longitudinal sides of the cover web (4).

17. The device according to one of Claims 13 to 16, **characterized in** a supplement glue- on station (37) that is arranged downstream of the unwinding device (30) and serves for applying supplements such as advertising cards (6), CDs or the like on the cover web (4).

18. The device according to one of Claims 13 to 17, **characterized in** a lining device (38) that is arranged downstream of the unwinding device (30) and serves for gluing a lining strip (5) on the cover web (4).

19. The device according to one of Claims 13 to 18, **characterized in** a flap scoring and fold-in device (42) that is arranged downstream of the unwinding device (30) and serves for producing folded-in cover flaps on one or both sides of the cover web (4).

20. The device according to one of Claims 13 to 19, **characterized in** an unwinding device (30) for unwinding two parallel material webs (7) that lie adjacent to one another, in folding devices (41) for folding the material webs (7), and in a lining device (38) for flatly gluing the two material webs (7) into a combined end sheet web (8) by means of a lining strip (5).

21. The device according to one of Claims 13 to 20, **characterized in** a magazine (39) that this realized in the form of a buffer for the cover sheets (11) and arranged between the cross cutter (35) and the cover feed device (21, 22).

22. The device according to one of Claims 13 to 21, **characterized in that** the unwinding device (30), the cross cutter (35) and the cover feed device (21, 22) are arranged on an adhesive binder (1) with a transport device (16) consisting of a multitude of book block grippers (17) that can be continuously moved along a closed loop and are interconnected with respect to their drive.

## Revendications

1. Procédé destiné à l'installation d'une enveloppe (10, 11, 12, 13) lors de la fabrication de livres, brochures, magazines ou produits imprimés similaires (14, 15) reliés par collage ou brochés, avec une partie intérieure (2) se composant d'une collection de feuilles à plier, de cahiers et/ou de feuilles individuelles et d'une enveloppe (10, 11, 12, 13), qui est posée autour de la partie intérieure (2) et est reliée à celle-ci, **caractérisé en ce qu'**un rouleau (3) d'une bande d'enveloppe (4) enroulée est mis à disposition, la bande d'enveloppe (4) est déroulée, la feuille d'enveloppe
individuelle (10, 11, 12, 13) n'est créée qu'avant le regroupement avec la partie intérieure (2) par séparation de la bande d'enveloppe (4) à l'aide d'une guillotine (35) et une feuille d'enveloppe séparée (10, 11, 12, 13) est amenée au format souhaité à la partie intérieure (2) à des fins de repliage et de liaison.

2. Procédé selon la revendication 1, **caractérisé en ce que** la bande d'enveloppe (4) est imprimée après le déroulement.

3. Procédé selon la revendication 1 ou 2, **caractérisé en ce que** la bande d'enveloppe déroulée (4) est prétraitée au choix par revêtement, rainurage, gaufrage, estampage et/ou perforation.

4.- Procédé selon l'une quelconque des revendications 1 à 3, **caractérisé en ce que** la bande d'enveloppe (4) déroulée est réduite par une rognure unilatérale ou bilatérale des côtés longitudinaux à la largeur d'enveloppe souhaitée.

5. Procédé selon l'une quelconque des revendications 1 à 4, **caractérisé en ce que** des suppléments tels que des cartes publicitaires (6), des CD ou similaires sont appliqués sur la bande d'enveloppe (4) déroulée.

6. Procédé selon l'une quelconque des revendications 1 à 5, **caractérisé en ce qu'**un onglet (5) est collé le long de la bande d'enveloppe (4) déroulée.

7. Procédé selon l'une quelconque des revendications 1 à 6, **caractérisé en ce que** des rabats d'enveloppe unilatéraux ou bilatéraux sont pliés sur la bande d'enveloppe (4) déroulée.

8. Procédé selon l'une quelconque des revendications 1 à 7, **caractérisé en ce que** la bande d'enveloppe (8) est formée de deux bandes de matériaux (7) déroulées parallèlement l'une à l'autre, **en ce que** les deux bandes (7) sont pliées et **en ce que** les deux bandes (7) sont collées à plat par leurs arêtes de pliage tournées à une distance définie l'une vers l'autre par un onglet (5) pour former une bande de feuille de garde combinée (8).

9. Procédé selon l'une quelconque des revendications 1 à 8, **caractérisé en ce que** la feuille d'enveloppe (10, 11, 12, 13) est immédiatement séparée de la bande d'enveloppe (4, 8) avant l'assemblage avec la partie intérieure (2).

10. Procédé selon l'une quelconque des revendications 1 à 9, **caractérisé en ce que** des feuilles d'enveloppe (11) sont séparées de la bande d'enveloppe (4) et amenées à un magasin (39) à des fins de stockage temporaire, une feuille d'enveloppe (11) étant isolée du magasin (39) et amenée à la partie intérieure (2).

11. Procédé selon l'une quelconque des revendications 1 à 10, **caractérisé en ce que** le procédé est utilisé dans une brocheuse-relieuse (1) pour la fabrication de corps de livre (15), de brochures (14) ou de magazines reliés par collage.

12. Procédé selon l'une quelconque des revendications 1 à 10, **caractérisé en ce que** le procédé est utilisé dans une encarteuse-piqueuse pour la fabrication de brochures intercalaires piquées à cheval telles que des revues, la feuille d'enveloppe étant pliée essentiellement au milieu après la séparation de la bande d'enveloppe.

13. Dispositif de fabrication de livres, de brochures, de magazines ou produits imprimés similaires (14, 15) reliés par collage ou brochés avec un dispositif de transport (16) pour les feuilles à plier, cahiers et/ou feuilles individuelles réunies en un corps de livre (2) comme partie intérieure des produits imprimés, et un dispositif destiné à l'installation d'enveloppe (21, 22) pour l'amenée et le repliage synchrones de l'enveloppe (10, 11, 12, 13) autour du corps de livre (2), **caractérisé en ce que** le dispositif présente une amenée d'enveloppe (23a, 23b, 23c, 23d) avec
a) un dispositif de déroulement (30) pour le déroulement d'une bande d'enveloppe (4),
b) une paire de cylindres délivreurs (31) pour délivrer le rouleau d'enveloppe (3) reçu dans le dispositif de déroulement (30),
c) une guillotine (35) disposée derrière la paire de cylindres délivreurs (31) pour la séparation d'une enveloppe (10, 11, 12, 13) de la bande d'enveloppe (4), et
d) un transporteur d'enveloppe (21) pour le transport de l'enveloppe (10, 11, 12, 13) vers le rouleau de pression (22).

14. Dispositif selon la revendication 13, **caractérisé par** un dispositif d'impression (36) monté en aval du dispositif de déroulement (30) pour l'impression unilatérale ou bilatérale de la bande d'enveloppe (4).

15. Dispositif selon la revendication 13 ou 14, **caractérisé par** des postes d'usinage (34) montés en aval du dispositif de déroulement (30) pour le revêtement, le rainurage, le gaufrage, l'estampage et/ou la perforation de la bande d'enveloppe.

16. Dispositif selon l'une quelconque des revendications 13 à 15, **caractérisé par** un dispositif de rognage longitudinal (33) disposé en aval du dispositif de déroulement (30) pour le rognage unilatéral ou bilatéral des côtés longitudinaux de la bande d'enveloppe (4).

17. Dispositif selon l'une quelconque des revendications 13 à 16, **caractérisé par** un poste de collage de suppléments (37) disposé en aval du dispositif de roulement (30) pour l'application de suppléments tels que des cartes publicitaires (6), des CD ou similaires sur la bande d'enveloppe (4).

18.- Dispositif selon l'une quelconque des revendications 13 à 17, **caractérisé par** un dispositif d'onglet (38) disposé en aval du dispositif de déroulement (30) pour le collage d'un onglet (5) sur la bande d'enveloppe (4).

19. Dispositif selon l'une quelconque des revendications 13 à 18, **caractérisé par** un dispositif de rainurage et de pliage de rabat (42) disposé en aval du dispositif de déroulement (30) pour la fabrication de rabats d'enveloppe pliés d'un côté ou des deux côtés sur la bande d'enveloppe (4).

20. Dispositif selon l'une quelconque des revendications 13 à 19, **caractérisé par** un dispositif de déroulement (30) pour le déroulement de deux bandes de matériaux (7) se trouvant parallèles l'une à l'autre, par des dispositifs de pliage (41) pour le pliage de bandes de matériaux (7) et par un dispositif d'onglet (38) pour le collage à plat des deux bandes de matériaux (7) avec un onglet (5) pour former une bande de feuille de garde (8) combinée.

21. Dispositif selon l'une quelconque des revendications 13 à 20, **caractérisé par** un magasin (39) réalisé comme un tampon pour les feuilles d'enveloppe (11) entre la guillotine (35) et le dispositif destiné à l'installation d'enveloppe (21, 22).

22. Dispositif selon l'une quelconque des revendications 13 à 21, **caractérisé en ce que** le dispositif de déroulement (30), la guillotine (35) et le dispositif destiné à l'installation d'enveloppe (21, 22) sont disposés sur une brocheuse-relieuse (1) avec un dispositif de transport (16) se composant d'une pluralité de pinces pour corps de livre (17) reliées les unes aux autres en entraînement et mobiles en continu dans une voie circulaire fermée.
